# EUROPÄISCHE PATENTSCHRIFT

(11) **EP 0 468 090 B1**
(45) Veröffentlichungstag und Bekanntmachung des Hinweises auf die Patenterteilung: **19.05.1993**
(21) Anmeldenummer: 90121920.4
(22) Anmeldetag: 16.11.1990
(51) Int. Cl.: A47K 10/38

(54) **Toilettenpapierspender**
Toilet paper dispenser
Distributeur pour papier de toilette

(30) Priorität: 25.07.1990 DE 9010996 U
(43) Veröffentlichungstag der Anmeldung: 29.01.1992
(73) Patentinhaber: APURA GmbH, D-55240 Mainz-Kostheim (DE)
(72) Erfinder: Brecht, Gerd, Dr., W-6000 Frankfurt-Niedererlenbach (DE); Widera, Michael, W-6272 Niedernhausen (DE)
(74) Vertreter: Meyer-Roedern, Giso, Dr.

(56) Entgegenhaltungen:
- DE-A- 3 602 699
- US-A- 2 903 199

## Beschreibung

Die Erfindung betrifft einen Toilettenpapierspender mit einem Gehäuse, das in einem Schacht mehrere mit ihren Papphülsen auf einem Dorn sitzende Toilettenpapierrrollen aufnimmt, von denen die unterste durch eine Entnahmeöffnung des Gehäuses zugänglich auf einem als Abrollfläche dienenden Gehäuseboden steht, der eine Öffnung hat, in die der elastische, manuell auslenkbare Dorn mit Spiel ragt und durch die eine leere Papphülse hindurchpaßt.

Ein derartiger Toilettenpapierspender ist aus der DE-A 3 602 699 bekannt. Er hat einen massiven, mit geringfügigem Spiel durch die Bodenöffnung hindurchragenden Dorn, der sich nur mit Gewalt in der Öffnung bewegen läßt. Das Spiel des Dorns ermöglicht ein unerwünschtes Herabrutschen der Papphülse, bevor das Papier ganz davon abgerollt ist. Ein restloser Papierverbrauch ist deshalb nicht gewährleistet.

Die US-A 2 903 199 beschreibt einen Toilettenpapierrollenhalter herkömmlicher Art mit einer flexiblen Achse. Die Flexibilität der Achse dient zu Montagezwecke.

Aufgabe der Erfindung ist es, einen im Aufbau unaufwendigen, robusten und bedienungsfreundlichen Toilettenpapierspender der eingangs genannten Art zu schaffen, der einen restlosen Papierverbrauch sicherstellt.

Diese Aufgabe wird erfindungsgemäß durch einen Toilettenpapierspender gelöst, dessen Dorn sich mit Vorspannung am Rand der Öffnung abstützt.

Dank der vorgespannten Anlage des Dorns am Rand der Öffnung kann die Papphülse nicht von allein herabfallen, wenn die in Gebrauch befindliche Toilettenpapierrolle leer ist. Um die Papphülse zu entfernen, biegt der Benutzer den Dorn etwas vom Rand der Öffnung weg und schiebt die Papphülse hindurch. Nach Loslassen federt der Dorn aufgrund seiner Eigenelastizität wieder in die Anlagestellung am Rand der Öffnung zurück.

Der Gehäuseboden kann in der Nachbarschaft der Bodenöffnung eine diese vorzugsweise umgebende Erhebung aufweisen, die so schmal ist, daß eine Toilettenpapierrolle mit nur einem geringen Teil ihrer Stirnfläche daran anliegt und im übrigen Drehspiel zum Gehäuseboden hat. Es ist so eine leichte Drehbarkeit der Toilettenpapierrolle gewährleistet. Die Bodenerhebung wirkt als Drehteller.

Bei einer bevorzugten Ausführungsform ist der Querschnitt des Dorns zumindest auf Höhe des Gehäusebodens kreisrund. Die Öffnung ist oval, und die Anordnung ist so gewählt, daß der Dorn mit Vorspannung an einem der kreisbogenförmigen Randabschnitte der Öffnung anliegt. Eine ovale Öffnung in dem Boden läßt ausreichend Bodenstandfläche, so daß eine gute Drehbarkeit der Toilettenpapierrollen gewährleistet ist. Eine leere Papphülse läßt sich nach Auslenkung des unter Vorspannung stehenden Stabs zur Ovalmitte hin einfach und bequem durch die Öffnung entnehmen.

Der Dorn ragt vorzugsweise mit Überstand nach unten durch die Öffnung für die Papphülse hindurch. Er bietet dadurch beim Entfernen einer leeren Papphülse eine gute Führung. Das Gehäuse kann einen das überstehende Dornende verblendenden, von dem Gehäuseboden nach unten abstehenden Randsteg aufweisen.

Bei Toilettenpapierspendern nach dem Stand der Technik weist der starre Dorn einen Federbügel auf, der die auf Vorrat gehaltenen Toilettenpapierrollen von der im Gebrauch befindlichen Toilettenpapierrolle trennt und manuell betätigt werden muß, um die nächste Rolle in Abrollposition zu bringen. Das ist recht umständlich und der Mechanismus potentiell störanfällig. In einer bevorzugten Variante sieht die Erfindung daher vor, daß der Mantel des Dorns glatt durchgeht und auch sonst kein Abstandshalter zwischen auf dem Dorn sitzenden Toilettenpapierrollen wirksam ist. Man hat so einen besonders einfachen Aufbau mit einem Minimum an mechanisch bewegten Teilen. Beim Abwickeln von Toilettenpapier drehen sich alle Rollen des Stapels. Damit geht ein Bremseffekt einher, der ohne Beeinträchtigung des Bedienungskomforts verbrauchsmindern wirkt.

Die der Entnahmeöffnung gegenüberliegende Wand des Schachts ist vorzugsweise abgeschrägt. Dadurch gelangt die nachrückende Toilettenpapierrolle automatisch in die genaue Abrollposition.

Der Dorn kann sich zu seinem unteren Ende hin verjüngen. Dadurch wird bei der Beschickung des Toilettenpapierspenders das Einstecken des Dorns in die Papphülsen zum Auffädeln der Toilettenpapierrollen erleichtert.

Der Dorn ist vorzugsweise an einem abnehmbaren Deckel des Gehäuses fest angebracht. Der Dorn kann einen zylindrischen Hohlkörper haben und der Deckel einen Zapfen aufweisen, auf den sich der Hohlkörper aufstecken läßt. Der Hohlkörper kann durch den Paßsitz der Steckverbindung an dem Zapfen festhalten oder mit dem Deckel verklebt oder verschweißt sein.

In einer bevorzugten Ausführungsform ist der Dorn aus mindestens zwei zusammensteckbaren Hohlkörpern aufgebaut, die durch den Paßsitz der Steckverbindung fest miteinander verbunden oder miteinander verklebt oder verschweißt sein können. Es lassen sich so Dorne unterschiedlicher Länge für verschiedene Baugrößen von Toilettenpapierspendern, die sich in der Zahl der auf Vorrat gehaltenen Toilettenpapierrollen unterscheiden, aus wenigen baugleichen Komponenten zusammengesetzt werden.

Der Deckel sitzt vorzugsweise rastend an dem Gehäuse fest. Er kann durch mehrere Rastzungen gehalten sein, die zum Lösen des Deckels mit einem Steckschlüssel o. ä. betätigt werden. Der Deckel ist so sicher in seiner Schließstellung gehalten. Er kann nur mit einem speziellen Steckschlüssel geöffnet werden, so daß die Toilettenpapierrollen einwandfrei hygienisch und gegen Diebstahl sicher untergebracht sind.

Die Rastzungen sind vorzugsweise austauschbar an dem Gehäuse angebracht. Sie können so bei Bedarf ersetzt werden.

Der erfindungsgemäße Toilettenpapierspender besteht vorzugsweise aus Kunststoff. Er ist dadurch leicht, robust und einfach zu reinigen. An der Oberseite des Deckels kann eine Auflage aus Metall, insbesondere eine Platte aus Aluminium oder einer Aluminiumlegierung, fest angebracht sein. Eine derartige Auflage ist reinigungsfreundlich und schützt den Deckel gegen Zigarettenbrand. Die Anordnung eines Aschenbechers an der Oberseite des Deckels ist ebenfalls möglich. Der Aschenbecher besteht vorzugsweise aus Stahl.

Der Schacht des Gehäuses kann mit Fenstern vorzugsweise in Form vertikaler seitlicher Schlitze versehen sein. Derartige Fenster ermöglichen eine einfache Vorratskontrolle.

Die Erfindung wird im folgenden anhand zweier in der Zeichnung dargestellter Ausführungsbeispiele näher erläutert.
Es zeigen:
- Fig. 1: die Vorderansicht eines ersten Toilettenpapierspenders, teilweise im Schnitt;
- Fig. 2: eine Seitenansicht des Toilettenpapierspenders im Längsschnitt;
- Fig. 3: einen Querschnitt durch den Toilettenpapierspender nach III - III von Fig. 2; und
- Fig. 4: die Seitenansicht eines zweiten Toilettenpapierspenders.

Der Toilettenpapierspender hat ein Gehäuse 10, das spiegelsymmetrisch zu einer Längsmittelebene 12, der Schnittebene der Fig. 2, aufgebaut ist. Das Gehäuse 10 bildet einen im wesentlichen zylindrischen Schacht, der zur Aufnahme mehrerer, in stirnseitiger Anlage übereinander gestapelter Toilettenpapierrollen geeignet ist. Der Schacht besteht aus einer halbzylindrischen Vorderpartie 14 mit kleinerem Durchmesser und oben und unten daran ansetzenden halbzylindrischen Hinterpartien 16, 18 mit übereinstimmend größerem Durchmesser. Die Hinterpartien 16, 18 sind über durchgehende Gehäuseseitenwände 20 verbunden. An der Rückseite ist das Gehäuse zwischen den Hinterpartien 16, 18 zur Material- und und Gewichtsersparnis offen.

Am unteren Ende des Schachts befindet sich ein an der unteren Hinterpartie 18 ansetzender, im wesentlichen ebener Boden 22, der als Abrollfläche dient. Die Vorderpartie 14 des Gehäuses 10 endet mit Abstand oberhalb des Bodens 22, so daß eine Entnahmeöffnung 24 gebildet ist, durch die die auf dem Boden 22 stehende unterste Toilettenpapierrolle zugänglich ist. Die der Entnahmeöffnung 24 gegenüberliegende Innenwand 26 der unteren Hinterpartie 18 des Gehäuses 10 ist umlaufend abgeschrägt. Sie bildet eine Rampe, an der nachrückende Toilettenpapierrollen herabgleiten und in eine vordere Abrollposition gelenkt werden.

Am oberen Ende wird das Gehäuse 10 durch einen passend in den Schacht einsetzbaren Deckel 28 verschlossen. Der Deckel 28 wird im geschlossenen Zustand durch drei Rastzungen 30 gehalten, die mittig an der Innenwand der Vorderpartie 14 des Gehäuses 10 angeordnet sind. Die Rastzungen 30 sind von außen durch drei auf gleicher Höhe nebeneinander liegende Betätigungsöffnungen 32 zugänglich. Zum Lösen des Deckels 28 werden alle drei Rastzungen 30 zugleich mit einem kammartigen Steckschlüssel aus ihrer Raststellung ausgehoben. Die Rastzungen 30 sind lösbar an dem Gehäuse 10 angebracht, so daß sie erforderlichenfalls ausgetauscht werden können.

Der Deckel 28 trägt an der Innenseite einen Dorn 34, der bei geschlossenem Deckel 28 die Papphülsen der übereinander gestapelten Toilettenpapierrollen durchsetzt. Der Dorn 34 besteht aus in Zapfensteckverbindung stehenden Hohlkörpern 36, 38. Der Deckel 28 hat einen an der Innenseite angeformten, kreiszylindrischen Hohlzapfen 40, auf den sich ein im wesentlichen kreiszylindrischer Hohlkörper 36 Typ 1 des Dorns 34 bündig aufstecken läßt. Das untere Ende des Hohlkörpers Typ 1 hat einen Durchmesserrücksprung, auf den sowohl weitere Hohlkörper Typ 1, als auch der in der Zeichnung dargestellte Hohlkörper 38 Typ 2 des Dorns 34 paßt. Letzterer ist auch im wesentlichen kreiszylindrisch, aber mit einander gegenüberliegenden Abschrägungen 42 versehen, dank derer sich der untere Abschnitt des Dorns 34 etwa über die Höhe einer Toilettenpapierrolle verjüngt. Am unteren Ende hat der Hohlkörper Typ 2 und somit der Dorn 34 eine sich verjüngende Konusspitze 44, die das Auffädeln von Toilettenpapierrollen auf den Dorn 34 erleichtert. Die Länge des Dorns 34 läßt sich durch die Anzahl der verwendeten Hohlkörper Typ 1 variieren und an Gehäuseschachtlängen für zwei, drei und mehr Toilettenpapierrollen anpassen. Die steckverbundenen Teile, d. h. der Hohlzapfen 40 des Deckels 28 und die Hohlkörper 36, 38 des Dorns 34, sind jeweils fest miteinander verklebt oder verschweißt.

Der Boden 22 des Gehäuses 10 hat eine ovale Öffnung 46, die so dimensioniert ist, daß die nach Verbrauch des letzten Blatts Toilettenpapier übrigbleibende leere Papphülse der untersten Toilettenpapierrolle hindurchpaßt. Die Öffnung 46 befindet sich im vorderen Bereich des Bodens 22. Ihre Mittelachse liegt in der Längsmittelebene 12 des Gehäuses 10. Der Boden 22 weist im Randbereich der ovalen Öffnung 46 eine Erhebung 52 auf, die als Drehteller dient. Es handelt sich um einen vorn und seitlich um die Öffnung 46 herum sich erstreckenden Randsteg, der zur Gehäuserückseite hin rampenartig ausläuft. Die Erhebung 52 ist so schmal, daß eine Toilettenpapierrolle nur mit einem Teil ihrer seitlichen Stirnfläche daran zur Anlage kommt und im übrigen Drehspiel zum Boden 22 des Gehäuses 10 hat. Dadurch ist ein reibungsarmes Abrollen gewährleistet.

Der Dorn 34 ragt bei geschlossenem Deckel 28 durch die Öffnung 46 des Bodens 22 hindurch nach unten. Das Gehäuse 10 ist mit einem von dem Boden 22 nach unten abstehenden, das Dornende verblendenden Randsteg 48 versehen.

Bei geschlossenem Deckel 28 nimmt der Dorn 34 in dem Schacht eine im wesentlichen mittige, axiale Position ein. Er durchsetzt mit Spiel die hintere Halbkreispartie der ovalen Öffnung 46, deren Durchmesser etwas größer ist als der des Dorns 34, und stützt sich am Rand der Öffnung 46 ab. Der Dorn 34 ist elastisch, und er kommt mit einer Vorspannung am Rand der Öffnung 46 zu liegen, die sich durch die Auslenkung um einen Betrag X aus einer in Fig. 2 gezeigten fiktiven Position ergibt, in der der Dorn 34 entspannt wäre. Der Dorn 34 läßt sich von Hand elastisch biegen und in der Öffnung 46 des Bodens 22 nach vorn bewegen.

Zum Beschicken des Toilettenpapierspenders wird der Deckel 28 geöffnet und der Schacht mit einer Anzahl herkömmlicher Toilettenpapierrollen gefüllt, die in stirnseitiger Anlage übereinanderstehen. Der Dorn 34 wird durch die Papphülsen der Toilettenpapierrollen und die Bodenöffnung 46 hindurchgefädelt, an deren hinterem Rand er nach Schließen des Deckels 28 mit Vorspannung anliegt.

Im Betrieb greift der Benutzer durch die Entnahmeöffnung 24 auf die unterste Toilettenpapierrolle des Stapels zu. Er reißt Toilettenpapierblätter ab, wobei jeweils der ganze Rollenstapel gedreht wird. Dank seiner Vorspannung hält der Dorn 34 die Papphülse der untersten Toilettenpapierrolle bis zum letzten Blatt in Abrollposition. Der Benutzer faßt dann die Papphülse und stößt sie unter Auslenkung des Dorns 34 durch die Bodenöffnung 46 nach unten, worauf die nächste Toilettenpapierrolle nachrückt.

Der Toilettenpapierspender besteht insgesamt aus Kunststoff. In der Ausführungsvariante gemäß Fig. 1 bis 3 ist an der Oberseite des Deckels 28 gegen Zigarettenbrand eine Auflageplatte 50 aus Aluminium aufgeklebt oder aufgeschweißt. Gemäß Fig. 4 kann an der Oberseite des Deckels 28 auch ein Aschenbecher 54 angebracht sein, der vorzugsweise aus Chrom-Nickel-Stahl besteht. Die Abbildung zeigt außerdem beidseits in den Seitenwänden 20 des Gehäuses 10 vorgesehene, zur Vorratskontrolle dienende Fenster 56 in Form länglicher vertikaler Schlitze.

### Liste der Bezugszeichen

- 10: Gehäuse
- 12: Längsmittelebene
- 14: Vorderpartie
- 16: obere Hinterpartie
- 18: untere Hinterpartie
- 20: Seitenwand
- 22: Boden
- 24: Entnahmeöffnung
- 26: Rampe
- 28: Deckel
- 30: Rastzunge
- 32: Betätigungsöffnung
- 34: Dorn
- 36: Hohlkörper Typ 1
- 38: Hohlkörper Typ 2
- 40: Hohlzapfen
- 42: Abschrägung
- 44: Konusspitze
- 46: ovale Öffnung
- 48: Randsteg
- 50: Auflage
- 52: Erhebung
- 54: Aschenbecher
- 56: Fenster

## Patentansprüche

1. Toilettenpapierspender mit einem Gehäuse (10), das in einem Schacht mehrere mit ihren Papphülsen auf einem Dorn (34) sitzende Toilettenpapierrollen aufnimmt, von denen die unterste durch eine Entnahmeöffnung (24) des Gehäuses (10) zugänglich auf einem als Abrollfläche dienenden Gehäuseboden (22) steht, der eine Öffnung (46) hat, in die der elastische, manuell auslenkbare Dorn (34) mit Spiel ragt und durch die eine leere Papierhülse hindurchpaßt, dadurch gekennzeichnet, daß sich der Dorn (34) mit Vorspannung am Rand der Öffnung (46) abstützt.

2. Toilettenpapierspender nach Anspruch 1, dadurch gekennzeichnet, daß der Gehäuseboden (22) in der Nachbarschaft der Öffnung (46) eine diese insbesondere umgebende schmale Erhebung (52) aufweist.

3. Toilettenpapierspender nach Anspruch 1 oder 2, dadurch gekennzeichnet, daß der Querschnitt des Dorns (34) zumindest auf Höhe des Gehäusebodens (22) kreisrund und die Öffnung (46) oval ist, und daß der Dorn (34) an einem kreisbogenförmigen Randabschnitt der Öffnung (46) anliegt.

4. Toilettenpapierspender nach Anspruch 1 bis 3, dadurch gekennzeichnet, daß der Dorn (34) mit Überstand nach unten durch die Öffnung (46) ragt.

5. Toilettenpapierspender nach einem der Ansprüche 1 bis 4, dadurch gekennzeichnet, daß das Gehäuse (10) einen das überstehende Dornende verblendenden, von dem Gehäuseboden (22) nach unten abstehenden Randsteg (48) hat.

6. Toilettenpapierspender nach einem der Ansprüche 1 bis 5, dadurch gekennzeichnet, daß der Mantel des Dorns (34) glatt durchgeht.

7. Toilettenpapierspender nach einem der Ansprüche 1 bis 6, dadurch gekennzeichnet, daß die der Entnahmeöffnung (24) gegenüberliegende Wand (26) des Schachts abgeschrägt ist.

8. Toilettenpapierspender nach einem der Ansprüche 1 bis 7, dadurch gekennzeichnet, daß sich der Dorn (34) zu seinem unteren Ende hin verjüngt (42, 44).

9. Toilettenpapierspender nach einem der Ansprüche 1 bis 8, dadurch gekennzeichnet, daß der Dorn (34) an einem abnehmbaren Deckel (28) des Gehäuses (10) fest angebracht ist.

10. Toilettenpapierspender nach einem der Ansprüche 1 bis 9, dadurch gekennzeichnet, daß der Dorn (34) einen zylindrischen Hohlkörper (36) hat und der Deckel (28) einen Zapfen (40) aufweist, auf den der Hohlkörper (36) aufsteckbar ist.

11. Toilettenpapierspender nach einem der Ansprüche 1 bis 10, dadurch gekennzeichnet, daß der Dorn (34) aus wenigstens zwei zusammensteckbaren Hohlkörpern (36, 38) aufgebaut ist.

12. Toilettenpapierspender nach einem der Ansprüche 1 bis 11, dadurch gekennzeichnet, daß der Deckel (28) rastend an dem Gehäuse (10) festsitzt, wobei er vorzugsweise durch mehrere Rastzungen (30) gehalten ist, die zum Lösen des Deckels (28) mit einem Steckschlüssel o. ä. betätigbar sind.

13. Toilettenpapierspender nach einem der Ansprüche 1 bis 12, dadurch gekennzeichnet, daß die Rastzungen (30) austauschbar an dem Gehäuse (10) angebracht sind.

14. Toilettenpapierspender nach einem der Ansprüche 1 bis 13, dadurch gekennzeichnet, daß er aus Kunststoff besteht und an der Oberseite des Deckels (28) mit einer fest angebrachten Auflage aus Metall, insbesondere einer Platte (50), vorzugsweise aus Aluminium oder einer Aluminiumlegierung, oder einem Aschenbecher (54), vorzugsweise aus Stahl, versehen ist.

15. Toilettenpapierspender nach einem der Ansprüche 1 bis 14, dadurch gekennzeichnet, daß der Schacht des Gehäuses (10) mit Fenstern (56) vorzugsweise in Form vertikaler seitlicher Schlitze versehen ist.

## Claims

1. A toilet paper dispenser having a housing (10) which accommodates in a shaft a plurality of toilet paper rolls disposed with their cardboard sleeves on a mandrel (34), and the lowest of which toilet paper roll stands on a base (22) of the housing acting as a roll-off surface and can be accessed through a removal orifice (24) in the housing (10), the base (22) of the housing having an orifice (46) into which the mandrel (34), which is flexible and manually deflectable, protrudes with play and through which an empty paper sleeve passes, characterised in that the mandrel (34) is supported with prestress on the edge of the orifice (46).

2. A toilet paper dispenser according to claim 1, characterised in that the base (22) of the housing has in the vicinity of the orifice (46) a narrow elevated region (52) which particularly surrounds the orifice (46).

3. A toilet paper dispenser according to claims 1 or 2, characterised in that the cross-section of the mandrel (34) is circular at least at the height of the base (22) of the housing and the orifice (46) is oval and that the mandrel (34) engages a circular edge section of the orifice (46).

4. A toilet paper dispenser according to claims 1 to 3, characterised in that the mandrel (34) outwardly protrudes through the orifice (46) with an overhang.

5. A toilet paper dispenser according to one of claims 1 to 4, characterised in that the housing (10) has an edge piece (48) which faces the overhanging end of the mandrel and projects downwards from the base (22) of the housing.

6. A toilet paper dispenser according to one of claims 1 to 5, characterised in that the periphery of the mandrel (34) is smooth throughout.

7. A toilet paper dispenser according to one of claims 1 to 6, characterised in that the wall (26) of the shaft opposite the removal orifice (24) is chamfered.

8. A toilet paper dispenser according to one of claims 1 to 7, characterised in that the mandrel (34) is tapered (42, 44) towards its lower end.

9. A toilet paper dispenser according to one of claims 1 to 8, characterised in that the mandrel (34) is fixedly attached to a removable cover (28) of the housing (10).

10. A toilet paper dispenser according to one of claims 1 to 9, characterised in that the mandrel (34) has a cylindrical hollow body (36) and the cover (28) has a spigot (40) and the hollow body (36) can be placed on the spigot (40).

11. A toilet paper dispenser according to one of claims 1 to 10, characterised in that the mandrel (34) is formed from at least two hollow bodies (36,38) which can be plugged together.

12. A toilet paper dispenser according to one of claims 1 to 11, characterised in that the cover (28) sits fixedly latched onto the housing (10), wherein the cover (28) is preferably held by means of a plurality of latching tongues (30) which can be actuated by means of a push key or similar for the purpose of releasing the cover (28).

13. A toilet paper dispenser according to one of claims 1 to 12, characterised in that the latch tongues (30) can be attached to the housing (10) in such a manner than they can be replaced.

14. A toilet paper dispenser according to one of claims 1 to 13, characterised in that it comprises synthetic material and on the upper side of the cover (28) is provided with a fixedly attached layer made from metal, in particular a plate (50) preferably made from aluminium or an aluminium alloy, or an ash tray (54) preferably made from steel.

15. A toilet paper dispenser according to one of claims 1 to 14, characterised in that the shaft of the housing (10) is provided with windows (56) preferably in the form of vertical lateral slots.

## Revendications

1. Distributeur de papier de toilette comprenant un boîtier (10), dans lequel sont logés, dans un creux, plusieurs rouleaux de papier de toilette qui, avec leur douille en carton, se trouvent sur un mandrin (34) et dont l'inférieur, accessible par une ouverture de prélèvement (24) du boîtier (10), se trouve sur un fond de boîtier (22) servant de surface de déroulement et présentant une ouverture (46) dans laquelle le mandrin élastique (34) manuellement déviable fait saillie avec un certain jeu et à travers laquelle passe une douille en carton vide, caractérisé en ce que le mandrin (34) s'appuie sur le bord de l'ouverture (46) avec une tension initiale.

2. Distributeur de papier de toilette suivant la revendication 1, caractérisé en ce que le fond de boîtier (22) présente, au voisinage de l'ouverture (46), une étroite surélévation (52) qui en particulier entoure cette ouverture.

3. Distributeur de papier de toilette suivant l'une des revendications 1 et 2, caractérisé en ce que la section transversale du mandrin (34) est circulaire au moins à hauteur du fond de boîtier (22), l'ouverture (46) étant ovale, et en ce que le mandrin (34) est en appui sur une section de bord en forme d'arc de cercle de l'ouverture (46).

4. Distributeur de papier de toilette suivant l'une des revendications 1 à 3, caractérisé en ce que le mandrin (34) fait saillie vers le bas à travers l'ouverture (46).

5. Distributeur de papier de toilette suivant l'une des revendications 1 à 4, caractérisé en ce que le boîtier (10) comporte une nervure marginale (48) qui s'écarte vers le bas du fond de boîtier (22) et qui masque l'extrémité en saillie du mandrin.

6. Distributeur de papier de toilette suivant l'une des revendications 1 à 5, caractérisé en ce que l'enveloppe du mandrin (34) est lisse de bout en bout.

7. Distributeur de papier de toilette suivant l'une des revendications 1 à 6, caractérisé en ce que la paroi (26) du creux, qui est à l'opposé de l'ouverture de prélèvement (24), est inclinée.

8. Distributeur de papier de toilette suivant l'une des revendications 1 à 7, caractérisé en ce que le mandrin (34) s'amincit (42, 44) vers son extrémité inférieure.

9. Distributeur de papier de toilette suivant l'une des revendications 1 à 8, caractérisé en ce que le mandrin (34) est agencé de manière fixe sur un couvercle (28) du boîtier (10) que l'on peut ôter.

10. Distributeur de papier de toilette suivant l'une des revendications 1 à 9, caractérisé en ce que le mandrin (34) a un corps creux cylindrique (36) et en ce que le couvercle (28) présente un tourillon (40) sur lequel le corps creux (36) peut être emmanché.

11. Distributeur de papier de toilette suivant l'une des revendications 1 à 10, caractérisé en ce que le mandrin (34) est constitué d'au moins deux corps creux (36, 38) assemblables.

12. Distributeur de papier de toilette suivant l'une des revendications 1 à 11, caractérisé en ce que le couvercle (28) est fixé par encliquetage sur le boîtier (10), en étant de préférence maintenu par plusieurs pattes d'encliquetage (30) qui, pour le détachement du couvercle (28), peuvent être actionnées par une clé à douille ou un élément analogue.

13. Distributeur de papier de toilette suivant l'une des revendications 1 à 12, caractérisé en ce que les pattes d'encliquetage (30) sont agencées de manière échangeable sur le boîtier (10).

14. Distributeur de papier de toilette suivant l'une des revendications 1 à 13, caractérisé en ce qu'il est constitué de matière synthétique et en ce que, sur la face supérieure du couvercle (28), il est pourvu d'un revêtement en métal agencé de manière fixe, en particulier d'une plaque (50), de préférence en aluminium ou en alliage d'aluminium, ou d'un cendrier (54), de préférence en acier.

15. Distributeur de papier de toilette suivant l'une des revendications 1 à 14, caractérisé en ce que le creux du boîtier (10) est pourvu de fenêtres (56), de préférence sous la forme de fentes latérales verticales.
